# EUROPÄISCHE PATENTSCHRIFT

(11) **EP 0 311 911 B1**
(45) Veröffentlichungstag und Bekanntmachung des Hinweises auf die Patenterteilung: **16.09.1992**
(21) Anmeldenummer: 88116560.9
(22) Anmeldetag: 06.10.1988
(51) Int. Cl.: B21B 27/02

(54) **Mehrteilige aus antreibbarer Tragwelle und auf diese aufsetzbarem Walzring bestehende Walzwerkswalze**
Roll assembly of several parts consisting of a driven arbor and detachable roll-ring
Cylindre de laminoir à plusieurs parties consistant en un arbre porteur actionnable et une bague de laminage démontable

(30) Priorität: 16.10.1987 DE 3735098
(43) Veröffentlichungstag der Anmeldung: 19.04.1989
(73) Patentinhaber: SMS SCHLOEMANN-SIEMAG AKTIENGESELLSCHAFT, 40237 Düsseldorf (DE)
(72) Erfinder: Reismann, Hans-Jürgen, D-4000 Düsseldorf 31 (DE); Svagr, Alexander, D-4010 Hilden (DE)
(74) Vertreter: Hemmerich, Friedrich Werner

(56) Entgegenhaltungen:
- EP-A- 0 040 808
- EP-A- 0 214 521
- DD-A- 132 726
- DE-A- 1 602 086
- DE-A- 2 135 015
- DE-C- 1 140 535
- DE-C- 1 146 467
- FR-A- 1 441 980

## Beschreibung

Die Erfindung bezieht sich auf eine mehrteilige, aus antreibbarer Tragwelle und auf diese aufsetzbarem Walzring bestehende Walzwerkswalze, bei der die Tragwelle aus zwei koaxialen und mit einander zugewandten Stirnseiten jeweils auf eine der beiden Stirnseiten des Walzrings auflegbaren Ringbundstücken, und einer mit dem einen Ringbundstück verbindbaren und mittig mit radialem Spiel durch das andere Ringbundstück hindurchgeführten und diese an der dem Walzring abgewandten Stirnseite beaufschlagenden axialen Spannvorrichtung besteht, und die dem Walzring zugewandten Stirnseiten der Ringbundstücke mehrere, auf entsprechende Gegenflächen der Stirnseiten des Walzrings legbare Auflage-Ringflächen aufweisen, wobei die Stirnseiten der Ringbundstücke von der Mittenachse bis zum Außenrand zwei oder mehr Auflage-Ringflächen mit unterschiedlicher Neigung zur Achsradialen der Mittenachse aufweisen.

Mehrteilige Walzwerkswalzen dieser Gattung sind in zahlreichen Ausbildungsformen bekanntgeworden (DD-B-1 140 535, 1 146 467, DE-A-1 602 086 und DD-B-132 726 sowie EP-A-214 521). . Bei diesen Ausbildungsformen der mehrteiligen Walzwerkswalzen besteht die Spannvorrichtung aus einem beide Ringbundstücke axial verschiebbar miteinander verbindenden Zuganker und einer auf diesem angeordneten gegen die Ringbundstücke abstützbaren Spannvorrichtung in Form einer Hydraulikmutter. Der Zuganker ist in das eine Ringbundstück eingesetzt, fest mit diesem verschraubt und durch eine Mittenbohrung des anderen Ringbundstücks hindurchgeführt. Auf das freie Ende dieses Zugankers ist die Hydraulikmutter aufgesetzt. Diese mehrteiligen Walzen können z.B. für Walzgerüste mit in zwei parallelen Walzenständern gelagerten und an einer Seite mit Antriebselementen kuppelbaren Tragwellenpaaren als eine solche, den Walzring tragende Tragwelle verwendet werden. Bei den Ausführungsbeispielen nach den beiden an erster Stelle genannten Druckschriften weisen das antriebsseitige Ringbundstück und der Walzring an ihren einander zugewandten Stirnseiten mit axialem Spiel ineinandergreifende Absätze bzw. Ausnehmungen einer Stirnzahnkupplung als Mitnahmeelemente für die Drehmomentenübertragung von dem Ringbundstück auf den Walzring auf. Die Zentrierung des Walzrings auf die Mittenachse der so gebildeten Walzwerkswalze wird durch an den Außenringrändern der Ringbundstücke vorgesehene, zylindrische Randansätze erreicht, die an beiden Stirnseiten des Walzrings angeordnete entsprechende Ringbunde umfassen.

Bei der mehrteiligen Walzwerkswalze nach den genannten DE-A-1 602 086 und EP-A-214 512 wird die Zentrierung des Walzrings mit Hilfe von in den Stirnflächen der Ringbundstücke vorgesehenen zu einer Achsradialen der Mittenachse geneigten Auflage-Ringflächen bewirkt, die auf entsprechend geneigte Auflageringflächen an beiden Stirnseiten des Walzrings auflegbar sind. Die jeweilige Neigung weist dabei entweder nach innen oder mit unterschiedlichen Winkelgraden nach außen.

Ausgehend von der aus der EP-A 0 214 511 herleitbaren Erkenntnis, daß sich mit solchen mehrteiligen Walzwerkswalzen durch den auf den Walzring aufgebrachten axialen Druck neben der Erhöhung des für die Walze zulässigen Walzdrucks die Ermüdungsfestigkeit des Walzenwerkstoffes vergrößern läßt, liegt der Erfindung die Aufgabe zugrunde, diese bekannten mehrteiligen Walzwerkswalzenausbildungen so zu verbessern, daß die Ermüdungsfestigkeit des Walzrings durch gezieltes Aufbringen des axialen Drucks auf bestimmte Bereiche des Walzringkörpers und in Anpassung an die unterschiedlichen Formen des jeweiligen Walzrings und des für diesen verwendeten Werkstoffs erheblich gesteigert wird.

Diese Aufgabe wird dadurch gelöst, daß die Anzahl und die Neigung der Auflage-Ringflächen, deren Abstand von der Mittenachse und die Größe des von der Spannvorrichtung auf diese ausgeübten Auflagedrucks so gemessen werden, daß die beim Betrieb der Walze zu erwartenden, auf die jeweilige Walzenausbildung unter Berücksichtigung von deren Abmaßen, Kalibern oder Werkstoffen, insb. in deren äußerem Umfangsbereich auftretenden Biege-Zug-Spannungen durch diesen Druck wesentlich vermindert werden.

Die Auflageringflächen im äußeren Umfangsbereich des Walzrings werden zweckmäßig dabei bis zum Außen-Ringrand der Ringbundstücke geführt und weisen dabei vorteilhaft auch einen leicht nach innen geneigten Neigungswinkel auf.

Das gezielte Aufbringen von Druckspannungen gewählter Größe auf örtlich unterschiedliche Bereiche des Walzringkörpers erlaubt es, den beim Betrieb der Walze infolge der Walzenbiegung unter dem Walzdruck auftretenden Biege-Zug-Sapnnungen dort, wo sie, wie z.B. im äußeren Umfangsbereich des Walzrings besonders stark auftreten, so weit entgegenzuwirken und sie dabei zumindest teilweise so weit zu neutralisieren, daß durch den beim Walzen unvermeidlichen Thermoschock verursachte Wärmerisse im Gefüge des Walzrings nicht mehr oder nur noch sehr langsam weiterwachsen. Der praktische Betrieb hat erwiesen, daß je nach Abmaß, Kalaiberzahl und Werkstoff der Walze deren Kaliberzeiten vervielfacht und die Abdrehmaße auf die Hälfte verringert werden konnten.

Die zusätzlich angeordneten achsnahen Auflageringflächen mit größerem Neigungswinkel erleichtern in der an sich bekannten Weise das genaue Zentrieren des Walzrings und bewirken im Anschluß an ein Lösen der Druckspannung, daß sich die Ringbundstücke leicht von dem Walzring lösen lassen.

Für mehrteilige Walzen, deren Walzring nicht oder nur in großen Zeitintervallen ausgewechselt wird, eignen sich auch achsnahe Auflageringflächen mit Neigungswinkeln von etwa 0°, d.h. mit etwa achskonzentrisch verlaufenden Auflageringflächen, bei denen die Ringbundstücke dann allerdings nur schwer vom Walzring zu lösen sind.

Der Neigungswinkel der bis zum äußeren Ringrand der Ringbundstücke geführten Auflageringflächen und die axiale Dicke dieses Außenringrandes beider Ringbundstücke sind erfindungsgemäß so bemessen, daß beim Spannen die Ringränder der Ringbundstücke beim Beaufschlagen der Stirnseiten des Walzrings im elastischen Bereich so weit voneinander weg nach außen drückbar sind, daß die Ringauflageflächen jeweils in einer drehachsradialen Ebene bzw. in zu dieser leicht geneigt verlaufenden Ebene liegen, dann läßt sich dadurch nicht nur eine besonders günstige gezielte Ubertragung des Spanndrucks auf den äußeren Umfangsbereich des Walzringkörpers bewirken, sondern es wird auch ein weiterer Vorteil erreicht, nämlich die Vermeidung des Auseinanderklaffens der aufeinanderliegenden Auflageringflächen bei einer mehr oder weniger großen Durchbiegung des Walzrings.

Der größere Neigungswinkel achsnaher Auflageringflächen kann erfindungsgemäß so bemessen werden, daß diese auf den entsprechend geneigten Stirnseitenabschnitten des Walzrings in dem Bereich des axialen Verschiebeweges der Ringbundstücke zur Auflage gelangen, bei dem die Auflageringflächen der Ringbundstücke im elastischen Bereich nach außen gedrückt werden. Damit werden die mit konischen Sitzflächen verbundenen Schwierigkeiten der Festlegung einer exakten axialen Position beseitigt, da sich die Ringbundstücke hier bei bereits aufeinanderliegenden Ringauflageflächen und Walzringstirnseiten noch um ein, wenn auch geringes Maß axial verschieben lassen, so daß dann die genannten Flächen, als auch gleichzeitig die achsnahen, mit einem größeren Neigungswinkel konisch verlaufenden Flächenabschnitte zur positionierfesten Auflage aufeinander gelangen können.

Soll bei der mehrteiligen Walzwerkswalze aus konstruktiven und betrieblichen Gründen zusätzlich eine Mitnehmerkupplung zwischen Ringbundstück und Walzring vorgesehen werden, wie dies aus den zu Anfang bereits erwähnten Ausbildungen nach den DE-B-11 40 535 und 11 46 467 sowie der EP-A-214 521 bekannt ist, dann können bei der erfindungsgemäßen Ausbildung der mehrteiligen Walzwerkswalze die Mitnahmeelemente der Kupplung zweckmäßig an den einander zugewandten Stirnflächen der Ringbundstücke außerhalb der Anlageringflächen und Gegenflächen von Ringbundstück und Walzring angeordnet werden, vorteilhaft in einem Bereich zwischen der Mittenachse und der inneren Ringbegrenzungsfläche des Walzrings.

Wie die Erfindung weiter vorsieht, kann zwischen die einander zugewandten Stirnseiten der Ringbundstücke eine Mitnehmerhülse eingesetzt und auf den Zuganker aufgeschoben werden, die die Funktion der nur das Drehmoment übertragenden Mitnehmerkupplung zwischen den beiden Ringbundstücken ausübt. Die Elemente der so gebildeten Mitnehmerkupplung werden dabei zweckmäßig an den einander zugewandten Stirnseiten der Ringbundstücke und an den diesen zugewandten Ringstirnseiten der Mitnehmerhülse angeordnet, so daß sich die Mitnehmerkuppelverbindung beim Auseinanderbau, d.h. beim Abziehen von dem Walzring automatisch löst. Es können auch zwischen die jeweilige nach außen gewandte Stirnseite eines oder beider Ringbundstücke und die jeweilige benachbarte Schraubenmutter Druckhülsen eingesetzt werden, die es erlauben, den axialen Abstand der einander zugewandten Stirnseiten der Ringbundstücke der axialen Dicke des jeweils verwendeten Walzrings anzupassen. Andererseits besteht natürlich die Möglichkeit, die Elemente der Mitnehmerkupplungen an den einander zugewandten Stirnflächen der Ringbundstücke anzuordnen.

Diese Ausbildung der Mitnehmerkupplungen bringt weiter den besonderen Vorteil mit sich, daß die beiden Ringbundstücke auch dann miteinander drehgekuppelt bleiben, wenn infolge ungenügend starker Andruckspannung oder bspw. verölter oder graphithaltiger Anlageflächen zwischen Walzring und Ringbundstücken die Drehmomentübertragung von diesen auf den Walzring beeinträchtigt wird und Relativbewegungen zwischen den Anlageflächen auftreten, die ggfs. zu einer Zerstörung der Walze führen können. Darüber hinaus ist die Druckbeaufschlagung der Anlageflächen, anders als bei Verwendung der anfangs geschilderten bekannten Mitnehmerkupplungen immer symmetrisch.

Eine weitere Möglichkeit der Anpassung an unterschiedliche Walzringe besteht erfindungsgemäß darin, daß beiderseits des Walzrings zwischen dessen Stirnseite und die einander zugewandten Stirnseiten der Ringbundstücke Zwischenringe angeordnet werden, die stirnseitig einerseits an den Walzring und andererseits an das jeweilige Ringbundstück anlegbar sind. Der Anlagequerschnitt der Ringbundstücke an die Stirnseiten solcher Zwischenringe kann dabei gleich dem Anlagequerschnitt des Zwischenrings an die Stirnseiten des Walzrings sein. Diese Ausbildung schafft die Möglichkeit, den Walzring ohne Verwendung von Zwischenringen auch direkt durch die Stirnseiten der Ringbundstücke zu beaufschlagen, wenn die Walze in Walzenständern mit entsprechend kürzeren Lagerabständen verwendet werden soll.

Wie die Erfindung weiter vorsieht, kann bei mit auf beiden Enden des Zugankers aufgeschraubten Schraubmuttern und auf Ringzapfen der Ringbundstücke aufschiebbaren Lagerringen der Durchmesser der Ringzapfen so bemessen werden, daß die durch das Spannen der die Walzwerkswalze bildenden Elemente verursachte Durchmesservergrößerung der Ringzapfen eine axiale Festlegung der Lagerringe bewirkt; dies ist deshalb vorteilhaft, weil die Lager bei dieser Walzwerkswalzenausbildung während des Walzvorganges drehfest mit den Tragwellen verbunden sein müssen.

Schließlich besteht die Möglichkeit, durch Ausbildung des die Schraubenmuttern aufnehmenden Gewindes des Zugankers als konisches Gewinde, die Zugbelastbarkeit der Gewinde zu vergrößern, damit eine bessere Lastverteilung erreicht wird. Die Walzwerkswalzenausbildung erfordert anders als andere übliche Schraubverbindungen eine hohe Vorspannung, die häufig be- und entlastet wird.

Die Erfindung wird anhand der in der Zeichnung dargestellten Ausführungsbeispiele näher erläutert. In der Zeichnung zeigen
- Fig. 1: eine Ausbildungsform der Walzwerkswalze im Axialschnitt,
- Fig. 2: eine andere Ausbildungsform der Walzwerkswalze teilweise axial geschnitten,
- Fig. 3: zwei weitere Ausbildungsformen der Walzwerkswalze teilweise axial geschnitten,
- Fig. 4: eine weitere Ausbildungsform der Walzwerkswalze im Axialschnitt,
- Fig. 5: eine weitere Ausbildungsform der Walzwerkswalze im Axialschnitt,
- Fig. 6: eine Einzelheit in vergrößertem Maßstab und
- Fig. 7: eine weitere Einzelheit, ebenfalls in vergrößertem Maßstab.

Die Walzwerkswalze nach Fig. 1 besteht aus den beiden Ringbundstücken 1 und 2, die mit den Ringzapfen 1a bzw. 2a in Rollenlagern 4 lagern, die in Einbaustücke 6 eines nicht dargestellten Walzgerüstes eingesetzt sind. In das Ringbundstück 2 ist ein Zuganker 7 mit einem Gewinde 7a eingeschraubt. Der Zuganker ist durch eine Durchgangsbohrung 1b im Ringbundstück 1 geführt und an seinem freien Ende 7b über ein weiteres Gewinde 7c mit einer Mutter 14a schraubverbunden. Auf das Zapfenende 1k wird eine Hülse 8 aufgesetzt. Diese Hülse dient auf nicht dargestellte Weise als Antriebsübertragungselement der Walze eines in einer parallelen Walzlinie aufgestellten Walzgerüstes. Auf das Zapfenende 2b des Ringbundstückes 2 ist eine Antriebshülse 9 aufgesetzt. Zwischen den beiden einander zugewandten Stirnseiten 1d und 2d der Ringbundstücke 1 und 2 ist der Walzring 10, der hier eine Profilrinne 10a aufweist, eingesetzt; er liegt dabei mit in drehachsradialen Ebenen verlaufenden Anlageringflächen 10b und 10c an entsprechend verlaufenden Anlageringflächen 1e und 2e der Ringbundstücke 1 bzw. 2 an. Im Mittenbereich nahe am Umfang des Zugankers 7 sind an den einander zugewandten Stirnseiten 1d, 2d axial ineinanderschiebbare Mitnahmeklauen 12 der beiden Ringbundstücke 1 und 2 vorgesehen. Die über die Mutter 14a den Zuganker 7 und die beiden Ringbundstücke 1, 2 und den zwischen diese eingespannten Walzring 10 gebildete Walzwerkswalze kann betriebsmäßig wie eine einstückige Walze eingesetzt werden.

Die Walzwerkswalze nach Fig. 2 entspricht in ihrer grundsätzlichen Ausbildung der in Fig. 1 dargestellten mit dem Unterschied, daß das Ringbundstück 112 an der dem Ringbundstück 111 zugewandten Stirnseite 112d achsmittig einen hülsenartigen Verlängerungsansatz 112e aufweist, der es erlaubt, wie unterhalb der Mittenachslinie dargestellt, einen sehr breiten Walzring 110, z.B. für das Bearbeiten von Flanschträgern oder wie oberhalb der Mittenachslinie dargestellt, zwei Zwischenringe 30 und 31 zwischen die einander zugewandten Seitenflächen 111c und 112d der Ringbundstücke 111 und 112 einzusetzen, die ihrerseits die Außenseiten eines schmalen Walzrings 110′ beaufschlagen. Die jeweiligen Anlagequerschnitte der Ringbundstücke 11 und 12 an die Zwischenringe 30 bzw. 31 ist dabei der gleiche wie der dieser Zwischenringe 30, 31 an den Walzring 110′. Der Zuganker 7 trägt an seinem Ende 7b auf dem Gewinde 7c eine Schraubmutter 14, die sich gegen die nach außen gewandte Stirnseite 112f des Ringbundstückes 112 abstützt. Beim Ausführungsbeispiel ist die Schraubmutter 14 durch einen auf diese Stirnseite 112f mittels Schrauben aufgeschraubten Abdecktopf 18 abgedeckt. Die so ausgebildete Walzwerkswalze erlaubt es, bei unveränderter Form der Grundelemente Walzringe 110, 110′ unterschiedlicher Dicke zu verwenden.

Die Ausbildung der Walzwerkswalze nach Fig. 3 entspricht teilweise der Ausbildung der Walzwerkswalze nach Fig. 1 und teilweise der Ausbildung nach Fig. 2. Bei der Darstellung oberhalb der Mittenachslinie ist zwischen die nach außen gewandte Stirnseite 212f des Ringbundstückes 212, das hier ebenso wie das Ringbundstück 2 nach Fig. 1 keinen Hülsenansatz 112e, wie bei der Ausbildung nach Fig. 2, aufweist und die Schraubmutter 14 auf den Zuganker 7 eine Druckhülse 20 aufgeschoben, gegen deren eine Ringstirnseite 20b sich die Druckmutter 14 anlegt und deren andere Ringstirnseite 20a sich an die nach außen gewandte Seitenfläche 212f des Ringbundstücks 212 anlegt und so das Einspannen des Walzrings 210′ zwischen die einander zugewandten Stirnseiten 212d und 211c der Ringbundstücke 212 und 211 ermöglicht. die Drehmomentenübertragung erfolgt wie bei der Ausbildung nach Fig. 1 mit Hilfe der Mitnehmerklauen 12. Bei der Ausbildung nach der Darstellung unterhalb der Mittenachslinie ist zwischen die nach innen gewandten Stirnseiten 211c und 212d der Ringbundstücke 211, 212 eine Mitnehmerhülse 22 eingesetzt, durch die der Zuganker 7 hindurchgeführt ist. Diese Mitnehmerhülse 22 weist an beiden Stirnseiten Mitnehmerklauen 12 auf, ihre Länge ist so bemessen, daß sie beim Einspannen des Walzrings 210 zwischen den beiden Ringbundstücken 211 und 212 keine axiale Spannungsbeaufschlagung erhält. Mit dieser Ausbildung der Walzwerkswalze können Walzringe 210, 210′ unterschiedlichster Dicke verwendet werden, wobei es lediglich notwendig ist, entsprechend unterschiedlich lange Mitnehmerhülsen 22 bzw. Druckhülsen 20 einzusetzen.

Bei der Ausbildung nach Fig. 4 werden die beiden Ringbundstücke 311, 312 und der Walzring 310 mittels eines Zugankers 307 gespannt, der auf beiden Enden Schraubmuttern 314 trägt. Mit dieser Ausbildung wird die Möglichkeit geschaffen, die jeweiligen Durchmesser D der beiden Ringzapfen 311a bzw. 312a der Ringbundstücke 311, 312 so zu bemessen, daß die durch das Spannen des Zugankers 307 verursachte Durchmesservergrößerung in einen Durchmesser D′ eine axiale Festlegung des aufgesetzten Lagerrings 23 bewirkt.

Bei der Ausbildung der Walzwerkswalze nach Fig. 5 weist der zwischen den Ringbundstücken 511 und 512 mittels des Zugankers 507 eingespannte Walzring 410 anders als bei den bisher erläuterten Ausbildungen eine Mehrzahl von Profilrinnen 410a auf; auch eine solche mehrteilige Walzwerkswalze läßt sich, wie die vorher beschriebenen, in der gleichen Weise handhaben und betrieblich einsetzen wie entsprechende einstückige Walzen.

Die Darstellung eines Ringbundstückes 1 nach Fig. 6 zeigt, daß die Seitenflächen sowohl in achsradialen Ebenen liegende Anlageringflächen 1g, als auch geneigt verlaufende Anlageflächen 1f aufweisen können, und es sind auch statt dessen (vgl. Fig. 1) Anlageringflächen 1e mit einem Neigungswinkel von 90° möglich. Bei diesen Anlageringflächen ist es allerdings notwendig, die Ringbundstücke jeweils aufzuschrumpfen.

Fig. 7 zeigt eine bis zum äußeren Ringrand 1h des Ringbundstückes 1 geführte Anlageringflächen 1g′, deren Neigung zu der achsradialen Ebene E dem Winkel α einer leichten Neigung nach innen entspricht. Dieser Neigungswinkel α und die axiale Dicke S des Ringrandes 1h des Ringbundstückes 1 sind dabei so bemessen, daß beim Spannen der (hier nicht dargestellte) mehrteiligen Walzwerkswalze dieser Ringrand 1h durch die diesen jeweils beaufschlagende (ebenfalls nicht dargestellte) Stirnseite des Walzrings im elastischen Bereich soweit nach außen in die strichpunktiert angedeutete Position drückbar ist, daß die Anlageringfläche 1g′ im Betriebszustand der Walzwerkswalze in der achsradialen Ebene E oder in einem bestimmten Winkel zu dieser liegt.

## Patentansprüche

1. Mehrteilige, aus antreibbarer Tragwelle und auf diese aufsetzbarem Walzring (10, 110, 210, 310, 410) bestehende Walzwerkswalze, bei der die Tragwelle aus zwei koaxial und mit einander zugewandten Stirnseiten jeweils auf eine der beiden Stirnseiten des Walzrings auflegbaren Ringbundstücken (1, 2; 111, 112; 211, 212; 311, 312; 511, 512) und einer mit dem einen Ringbundstück verbindbaren und mittig, mit radialem Spiel durch das andere Ringbundstück hindurchgeführten und diese an der dem Walzring abgewandten Stirnseite beaufschlagenden axialen Spannvorrichtung besteht und die dem Walzring zugewandten Stirnseiten der Ringbundstücke auf entsprechende Gegenflächen der Stirnseiten des Walzrings legbare Auflage-Ringflächen aufweisen, wobei die Stirnseite der Ringbundstücke von der Mittenachse bis zum Außenrand zwei oder mehr Auflageringflächen mit unterschiedlicher Neigung zur Achsradialen der Mittenachse aufweisen,
**dadurch gekennzeichnet,**
daß Anzahl und Neigung der Auflageringflächen (1f, 1g), deren Abstand von der Mittenachse und die Größe des von der Spannvorrichtung (14a) auf diese ausgeübten Auflagedrucks so bemessen werden, daß die beim Betrieb der Walze zu erwartenden, auf die jeweilige Walzenausbildung unter Berücksichtigung von deren Abmaßen, Kalibern und Werkstoffen, insbs. in deren äußerem Umfangsbereich auftretenden Biege-Zug-Spannungen durch diesen Druck wesentlich vermindert werden.

2. Mehrteilige Walzwerkswalze nach Anspruch 1,
**dadurch gekennzeichnet,**
daß die Auflageringfläche (1g′) bis zum äußeren Ringrand (1h) der Ringbundstücke geführt sind.

3. Mehrteilige Walzwerkswalze nach Anspruch 2,
**dadurch gekennzeichnet,**
daß der Neigungswinkel (α) der Auflageringflächen (1g′) leicht nach innen geneigt verläuft.

4. Mehrteilige Walzwerkswalze nach Anspruch 3,
**dadurch gekennzeichnet,**
daß der Neigungswinkel (α) der Auflageringfläche (1g′) und die axiale Dicke (S) des Außenringrandes (1h) beider Ringbundstücke (1, 2) so bemessen sind, daß beim Spannen die Ringränder (1h) der Ringbundstücke (1, 2) bei Beaufschlagen der Stirnseiten des Walzrings (10) im elastischen Bereich soweit voneinander weg nach außen drückbar sind, daß die Auflageringflächen (1g′) jeweils in einer drehachsradialen Ebene (E) bzw. in zu dieser leicht geneigt verlaufenden Ebene liegen.

5. Mehrteilige Walzwerkswalze nach den Ansprüchen 2 bis 4,
**dadurch gekennzeichnet,**
daß der größere Neigungswinkel achsnaher Auflageringflächen (1f) so bemessen ist, daß diese auf den entsprechend geneigten Stirnseitenabschnitten des Walzrings (10) in dem Bereich des axialen Verschiebeweges der Ringbundstücke (1, 2) zur Auflage gelangen, bei dem die Auflageringflächen (1g) der Ringbundstücke (1, 2) im elastischen Bereich nach außen gedrückt werden.

6. Mehrteilige Walzwerkswalze nach einem oder mehreren der Ansprüche 1 bis 5,
mit einer durch Axialverschiebung in und außer Kuppelstellung bringbaren Mitnehmerkupplung, die Mitnahmeelemente an den einander zugewandten Stirnflächen der Ringbundstücke aufweist,
**dadurch gekennzeichnet,**
daß die Mitnahmeelemente außerhalb der Auflageflächen und Gegenflächen von Ringbundstück (1, 2) und Walzring (10) angeordnet sind.

7. Mehrteilige Walzwerkswalze nach Anspruch 6,
**dadurch gekennzeichnet,**
daß die Mitnahmeelemente der Mitnehmerkupplung (12) in einem Bereich zwischen der Mittenachse der Walze und der inneren Ringbegrenzungsfläche des Walzrings (10) angeordnet sind.

## Claims

1. Multipart rolling mill roller which consists of a drivable carrier shaft and a roller ring (10, 110, 210, 310, 410) placeable thereon and in which the carrier shaft consists of two coaxial collar members (1, 2; 111, 112; 211, 212; 311, 312; 511, 512) placeable by mutually facing end faces each on a respective one of the end faces of the roller ring and of a clamping device, which is connectible with the one collar member and is guided centrally through the other collar member with radial play and axially acts thereon at the end face remote from the roller ring, and the end faces of the collar members facing the roller ring have annular bearing surfaces layable against corresponding counter-surfaces of the end faces of the roller ring, wherein the end faces of the collar members have, from the centre axis up to the outer edge, two or more annular bearing surfaces with different inclination relative to the radii of the centre axis, characterised thereby that the number and inclination of the annular bearing surfaces (1f, 1g), the spacing thereof from the centre axis and the magnitude of the bearing pressure exerted thereon by the clamping device (14a) are so dimensioned that the flexural tensile stress, which during operation of the roller is expected to arise on the respective roller construction with consideration of the tolerances, calibres and materials thereof, especially in the outer circumferential region thereof, is substantially reduced by this pressure.

2. Multipart rolling mill roller according to claim 1, characterised thereby that the annular bearing surfaces (1g') are led to the outer annular edge (1h) of the collar members.

3. Multipart rolling mill roller according to claim 2, characterised thereby that the angle of inclination (α) of the bearing surfaces (1g') run slightly inclined inwardly.

4. Multipart rolling mill roller according to claim 3, characterised thereby that the angle of inclination (α) of the bearing surfaces (1g') and the axial thickness (S) of the outer annular edge (1h) of both collar members (1, 2) are so dimensioned that when the clamping takes place the annular edges (1h) of the collar members (1, 2), on loading of the end faces of the roller ring (10) in the elastic range, are pressable outwardly apart from one another so far that the annular bearing surfaces (1g') each lie in a respective rotational radial plane (E) or in a plane extending slightly inclined thereto.

5. Multipart rolling mill according to claims 2 to 4, characterised thereby that the greater angle of inclination of the annular bearing surfaces (1f) nearer the axis is so dimensioned that these come to bear on the correspondingly inclined end face portions of the roller ring (10) in that region of the axial displacement travel of the collar members (1, 2) in which the annular bearing surfaces (1g) of the collar members (1, 2) are outwardly pressed in the elastic range.

6. Multipart rolling mill roller according to one or several of claims 1 to 5, with an entraining clutch which can be brought into and out of a clutch setting by axial displacement and which has entraining elements at the mutually facing end faces of the collar members, characterised thereby that the entraining elements are arranged externally of the bearing surfaces and counter-surfaces of the collar members (1, 2) and roller ring (10).

7. Multipart rolling mill roller according to claim 6, characterised thereby that the entraining elements of the entraining clutch (12) are arranged in a region between the centre axis of the roller and the inner annular boundary surface of the roller ring (10).

## Revendications

1. Cylindre de laminoir composite qui est constitué par un arbre de support pouvant être entraîné et par un anneau de laminage (10, 110, 210, 310, 410) pouvant être monté sur cet arbre et dont l'arbre de support comprend deux bourrelets annulaires (1, 2; 111, 112; 211, 212; 311, 312; 411, 412) disposés coaxialement et pouvant s'appliquer, au niveau de chacune de leurs faces frontales tournées l'une vers l'autre, contre l'une des deux faces frontales de l'anneau de laminage et un dispositif de serrage axial qui peut être relié à l'un des bourrelets annulaires, traverse en son milieu, avec un certain jeu radial, l'autre bourrelet annulaire et agit sur celui-ci au niveau de la face frontale située à l'opposé de l'anneau de laminage et dans lequel les faces frontales des bourrelets annulaires qui sont tournées vers l'anneau de liminage comportent des surfaces annulaires de contact qui peuvent s'appliquer contre des contre-faces correspondantes des faces frontales de l'anneau de laminage, les faces frontales des bourrelets annulaires comportant, depuis l'axe médian jusqu'au bord extérieur, deux ou plus de deux surfaces annulaires de contact présentant différentes inclinaisons par rapport aux directions radiales de l'axe médian, caractérisé en ce que le nombre et l'inclinaison des surfaces de contact (1f, 1g), leur distance par rapport à l'axe médian et la grandeur de la pression de contact exercée sur cet axe par le dispositif de serrage (14a) sont calculés de telle manière que cette pression ait pour effet de réduire d'une manière considérable les contraintes de flexion et de traction qui doivent normalement se developper dans le cylindre pendant sa marche, notamment dans ses zones périphériques, compte tenu de ses dimensions, de ses cannelures et des matériaux qui le constituent.

2. Cylindre de laminoir composite selon la revendication 1, caractérisé en ce que la surface de contact (1g') va jusqu'au bord extérieur (1) des bourrelets annulaires.

3. Cylindre de laminoir composite selon la revendication 2, caractérisé en ce que l'angle d'inclinaison (α) des surfaces de contact (1g') correspond à une légère inclinaison vers l'intérieur.

4. Cylindre de laminoir composite selon la revendication 3, caractérisé on ce que l'angle d'inclinaison (α) de la surface de contact (1g') et l'épaisseur (S) dans le sens axial du bord annulaire extérieur (1h) des deux bourrelets annulaires (1, 2) sont calculés de telle manière que, lors du serrage, les bords annulaires (1h) des bourrelets annulaires (1, 2) peuvent, au moment de l'action exercée sur les faces frontales du bourrelet (10) dans le domaine élastique, être écartée assez loin l'un de l'autre vers l'extérieur pour que les surfaces de contact (1g') se trouvent dans un plan (E) orienté dans le sens radial par rapport à l'axe de rotation ou dans un plan légèrement incliné par rapport au plan en question.

5. Cylindre de laminoir selon les revendications 2 à 4, caractérisé en ce que le plus grand angle d'inclinaison de surfaces de contact (1f) voisines de l'axe est calculé de telle manière que ces surfaces s'appliquent sur les parties d'inclinaison correspondantes des faces frontales de l'anneau de laminage (10) dans la zone du trajet de déplacement axial des bourrelets annulaires (1, 2), dans laquelle les surfaces de contact (1g') des bourrelets annulaires (1, 2) sont, dans le domaine élastique, poussés vers l'extérieur.

6. Cylindre de laminoir composite selon une ou plusieurs des revendication 1 à 5, qui comporte un accouplement d'entraînement qui, par un déplacement axial, peut être amené dans et sorti d'une position d'accouplement et comporte des élements d'entraînement au niveau des faces frontales des bourrelets annulaires qui sont tournées l'une vers l'autre, caractérisé en ce que les éléments d'entraînement se trouvent en dehors des surfaces de contact et des contre-surfaces du bourrelet annulaire (1, 2) et de l'anneau de laminage (10).

7. Cylindre de laminoir composite selon la revendication 6, caractérisé en ce que les éléments d'entraînement de l'accouplement d'entraînement (12) se trouvent dans une zone comprise entre l'axe médian du cylindre et la surface intérieure de l'anneau de laminage (10).
